# FASCICULE DE BREVET EUROPEEN

(11) **EP 0 011 545 B1**
(45) Date de publication et mention de la délivrance du brevet: **12.05.1982**
(21) Numéro de dépôt: 79400826.8
(22) Date de dépôt: 06.11.1979
(51) Int. Cl.: B23D 29/02

(54) **Couteau interchangeable pour coupe-boulon**
Auswechselbares Messer für Bolzenschneider
Interchangeable knife for a bolt cutter

(30) Priorité: 07.11.1978 FR 7832052
(43) Date de publication de la demande: 28.05.1980
(73) Titulaire: Muller, Alfred, F-67530 Ottrott (FR)
(72) Inventeur: Muller, Alfred, F-67530 Ottrott (FR)
(74) Mandataire: Aubertin, François

## Description

L'invention concerne un couteau interchangeable pour coupe-boulon constitué essentiellement de deux mâchoires de coupe articulées autour de deux axes maintenus par deux flasques et actionnées par des bras de levier pivotant autour de deux autres axes maintenus par les mêmes flasques.

On connaît déjà un grand nombre de coupe- boulons de ce type. En général, le coupe-boulon comprend deux branches articulées l'une à l'autre au moyen d'un boulon remplissant la fonction de pivot et deux mâchoires reliées l'une à l'autre par deux flasques latéraux au moyen de boulons. Les mâchoires comportent des couteaux dont les arêtes coupantes ont pour rôle de sectionner des fils métalliques, vis, tiges filetées, fer à béton, câbles et autres. Le coupe-boulon est soumis à des efforts de valeur élevée et les arêtes coupantes s'émoussent rapidement et il faut prévoir des moyens permettant de redonner à l'autre son efficacité première.

Selon un premier moyen connu, on utilise un dispositif pour le réglage du jeu entre les arêtes coupantes des mâchoires d'une cisaille coupe- boulons, comprenant deux cames décentrées sur chacune desquelles est montée une mâchoire et qui sont elles-mêmes montées sur un boulon assemblant la mâchoire correspondante avec des flasques latéraux enfilés sur la tige des boulons. Les tiges de boulons sont cylindriques, tandis que les cames décentrées sont bloquées en rotation sur les tiges des boulons au moyen d'une clavette ou de cannelures, l'épaisseur axiale des cames décentrées étant quelque peu supérieure à celle des mâchoires à l'endroit des trous taraudés, tandis que les flasques latéraux sont serrés sur les faces latérales des cames décentrées pour bloquer celles-ci en rotation.

Ainsi, on augmente la longévité du coupe-boulon mais, après un certain temps d'usage, il faut procéder au remplacement des couteaux émoussés. Fréquemment, il n-est pas possible de remplacer les pièces défectueuses et on est obligé de faire l'acquisition d'un nouveau coupe-boulon, ce qui entraîne des frais supplémentaires.

Selon un second moyen connu, on prévoit dans les chants se faisant face des mâchoires une cavité dans laquelle on engage un couteau. Ce couteau a une section équilatérale et on peut intervertir les différentes arêtes au-fur-et-à- mesure de leur usure. Pour le maintien de ces couteaux, on a prévu des flasques latéraux faisant saillies par rapport aux deux arêtes de la base. Les parties saillantes de ces flasques latéraux couvrent partiellement les deux côtés adjacents à l'angle de coupe. Toutefois, ce second moyen présente plusieurs inconvénients, entre autres il arrive fréquemment que les couteaux soient arrachés de leur logement. Cet arrachement s'occasionne lorsque la coupe est réalisée de biais et non pas perpendiculairement. Du fait que le couteau a une section équilatérale, l'angle de coupe est forcément de 60 degrés. Or, plus l'angle est grand, moins l'arête coupante pénètre dans le matériau à couper et plus l'effort humain doit être important.

On connaît également, par le brevet US-A-2 574 909, un coupe-boulon constitué de deux mâchoires de coupe actionnées par des bras de levier comportant des couteaux interchangeables coiffant le chant interne de la mâchoire de coupe. Ces couteaux interchangeables ont pratiqaement une section rectangulaire et la face opposée à celle appliquée sur le chant interne de la mâchoire de coupe comporte une arête coupante. Lesdits couteaux sont maintenus en place latéralement par des barrettes solidaires des faces latérales desdits couteaux et faisant saillies par rapport a la face appliquée sur le chant interne de la mâchoire de coupe. Ces barettes présentent sur la face interne, à proximité de l'une de leurs extrémités, un bossage venant s'enclencher dans un évidement semi-sphérique.

Toutefois, la liaison entre les couteaux et les mâchoires est des plus précaires. En effet, au moindre effor latéral, les barrettes risquent de se tordre et il y a dissolution entre les bossages et les évidements semi-sphériques et les couteaux ne sont plus maintenus.

De même, on connaît par le brevet US-A-1 334 965, une pince comportant un outil ayant un corps de section d'un U coiffant le chant interne d'une mâchoire, fixé sur la mâchoire par un boulon parallèle à l'axe d'articulation de la mâchoire. Toutefois, l'outil en question sert uniquement au maintien des pièces saisies par la pince et, de ce fait, ne présente aucun moyen assurant la coupe d'un boulon. De plus, l'outil est maintenu par un rivet et il n'est pas prévu que cet outil est interchangeable.

La présente invention telle qu'elle est caractérisée dans les revendications a pour but d'apporter aux couteaux interchangeables une structure telle que ces couteaux peuvent absorber des forces latérales importantes créées lorsqu'une coupe n'est pas perpendiculaire à la pièce à couper tout en permettant des résultats de coupe nettement meilleurs.

Dans ce qui suit, l'invention est exposée plus en détail à l'aide de dessins représentant seulement un mode d'exécution.

La figure 1 est une vue en élévation de la partie supérieure d'une mâchoire de coupe d'un coupe-boulon conforme à l'invention; la figure 2 est une vue en plan de la figure 1.

On se réfère aux deux figures.

Chaque coupe-boulon comporte deux mâchoires de coupe 1 pivotant chacune autour d'un axe d'articulation 2. Selon l'invention, l'extrémité supérieure 3 de la mâchoire de coupe 1 comporte un chant interne 4 parallèle à l'axe médian 5 du coupe-boulon. On coiffe ce chant interne 4 d'un couteau interchangeable 6. Ce couteau interchangeable 6 a un corps de section en forme de U. Les deux ailes parallèles 7 et 8 sont appliquées contre les deux faces 9 et 10 de la mâchoire de coupe 1 alors que la face interne 11 de l'aile transversale 12 vient buter contre ledit chant interne 4. La face externe 13 de l'aile transversale 12 comporte une arête de coupe 14 dirigée vers l'axe médian 5. Pour assurer la liaison entre les couteaux interchangeables 6 et les mâchoires de coupe 1, on prévoit des axes transversaux 15 parallèles aux axes d'articulation 2 annihilant tout glissement des deux ailes parallèles 7, 8 du couteau interchangeable 6 par rapport aux faces 9, 10 de la mâchoire de coupe 1. Ainsi, les forces latérales, obtenues lorsqu'une coupe n'est pas perpendiculaire à la pièce à couper, n'arrachent pas le couteau 6. Pour permettre l'interchangeabilité des couteaux 6, ces axes transversaux 15 sont avantageusement des boulons à haute résistance.

Selon une autre caractéristique de l'invention, l'arête de coupe 14 comporte un angle tel qu'il facilite la pénétration du couteau dans la pièce à couper sans que ladite arête soit émoussée. Cet angle est de 50 degrés.

## Revendications

1. Couteau interchangeable pour coupe-boulon constitué de deux mâchoires de coupe (1) articulées autour de deux axes (2) maintenus par deux flasques et actionnées par des bras de levier pivotant autour de deux autres axes maintenus par les mêmes flasques, caractérisé en ce que le couteau interchangeable (6) comporte un corps de section en forme de U coiffant sur toute sa longueur le chant interne (4) de la mâchoire de coupe (1), l'arête coupante (14) et le corps formant un ensemble monobloc.

2. Couteau interchangeable selon la revendication 1, caractérisé en ce que les deux ailes parallèles et verticales (7, 8) du corps coopèrent avec les faces externes (9, 10) de la mâchoire de coupe (1).

3. Couteau interchangeable selon la revendication 1, caractérisé en ce que l'arête coupante (14), solidaire de la face externe (13) de l'aile transversale (12) du corps de section d'un U, comporte un angle de cinquante degrés.

4. Couteau interchangeable selon la revendication 1, caractérisé en ce qu'il comporte des moyens (15) augmentant la résistance au glissement latéral du couteau (6) par rapport aux faces externes (9, 10) de la mâchoire de coupe (1).

5. Couteau interchangeable selon la revendication 4, caractérisé en ce que les moyens, plaquant les deux ailes parallèles (7, 8) du corps contre les faces externes (9, 10) de la mâchoire de coupe (1), consistent en un boulon à haute résistance (15) traversant de part en part la mâchoire de coupe (1) et les deux ailes parallèles (7, 8) du corps du couteau interchangeable (6).

## Patentansprüche

1. Auswechselbare Schneide für Bolzenschneider aus zwei Schneidbacken (1), die um zwei Achsen (2) drehen, welche von zwei Flanschen gehalten werden, wobei sie von Hebelarmen betätigt werden, die um zwei, von den gleichen Flanschen gehaltenen Achsen drehen, gekennzeichnet dadurch, dass die auswechselbare Schneide (6) einen U-förmigen Körper aufzeigt, der in seiner vollen Länge an der Innenschmalseite (4) der Schneidbacke (1) aufsitzt, wobei die Schneidkante (14) und der Körper ein geschlossenes Ganzes bilden.

2. Auswechselbare Schneide gemäss Anspruch 1, dadurch gekennzeichnet, dass die beiden parallelen und vertikalen Flügel (7, 8) des Körpers mit den Aussenflächen (9, 10) der Schneidbacke (1) zusammenwirken.

3. Auswechselbare Schneide gemäss Anspruch 1, dadurch gekennzeichnet, dass die mit der Aussenfläche (13) des Querflügels (12) des U-förmigen Körpers fest zusammenhängende Schneidkante (14) einen Winkel von fünfzig Grad aufzeigt.

4. Auswechselbare Schneide gemäss Anspruch 1, dadurch gekennzeichnet, dass sie Mittel (15) aufzeigt, welche den Wider stand gegen eine seitliche Vershiebung der Schneide (6) im Vergleich zu den Aussenflächen (9, 10) der Schneidbacke (1) erhöhen.

5. Auswechselbare Schneide gemäss Anspruch 4, dadurch gekennzeichnet, dass die Mittel, welche die beiden parallelen Flügel (7, 8) des Körpers gegen die Aussenflächen (9, 10) der Schneidbacke (1) drücken, aus einem hochfesten Bolzen (15) bestehen, der durch die Schneidbacke (1) und die Beiden parallelem Flügel (7, 8) des Körpers der auswechselbaren Schneide (6) dringt.

## Claims

1. Interchangeable knife for a bolt-cutter comprising two cutting jaws (1) hinged about two axes (2) held by two cheeks, the said cutting jaws being operated by lever arms pivoting about two others axes held by the same cheeks, characterized in that said interchangeable knife (6) comprises a body having an U-shaped cross-section and covering along all its length the internal side (4) of the cutting jaw (1), the cutting edge (14) and the body forming a whole made in one piece.

2. Interchangeable knife according to claim 1, characterized in that the two vertical and parallel wings (7, 8) of the body cooperate with the external faces (9, 10) of the cutting jaw (1).

3. Interchangeable knife according to claim 1, characterized in that the cutting edge (14), integral with the external face (13) of the transversal wing (12) of the body having an U-shaped cross-section, includes an angle of fifty degrees.

4. Interchangeable knife according to claim 1, characterized in that it comprises means (15) increasing the lateral sliding resistance of knife (6) with respect to the external faces (9, 10) of the cutting jaw (1).

5. Interchangeable knife according to claim 4, characterized in that the means forcing the two parallel wings (7, 8) of the body against the external faces (9, 10) of the cutting jaw (1) consist of a high strength bolt (15) extending through the cutting jaw (1) and the two parallel wings (7, 8) of the body of the interchangeable knife (6).
